# EUROPÄISCHE PATENTSCHRIFT

(11) **EP 0 651 163 B1**
(45) Veröffentlichungstag und Bekanntmachung des Hinweises auf die Patenterteilung: **29.12.1997**
(21) Anmeldenummer: 94115836.2
(22) Anmeldetag: 07.10.1994
(51) Int. Cl.: F04D 29/44, F04D 7/04

(54) **Leitapparat für Kreiselpumpen**
Flow guiding apparatus for centrifugal pumps
Dispositif de guidage d'écoulement pour pompes centrifuge

(30) Priorität: 28.10.1993 DE 4336852
(43) Veröffentlichungstag der Anmeldung: 03.05.1995
(73) Patentinhaber: KSB Aktiengesellschaft, 67227 Frankenthal (DE)
(72) Erfinder: Metzinger, Wolfgang, D-91257 Pegnitz (DE)

(56) Entgegenhaltungen:
- EP-A- 0 475 920
- EP-A- 0 566 087
- GB-A- 419 544

## Beschreibung

Gegenstand der Erfindung ist ein mit mehreren Leitschaufeln ausgestatteter Leitapparat für Kreiselpumpen, welche mit Beimengungen versetzte Flüssigkeiten zu fördern haben.

Die Förderung verunreinigter Flüssigkeiten durch Kreiselpumpen bereitet nicht nur für die Laufräder solcher Pumpen Schwierigkeiten. Von einer Verstopfungsgefahr betroffen sind grundsätzlich alle im Strömungsweg der Flüssigkeit gelegenen Pumpenteile, wobei vor allem strömungsleitende Einbauten, Engstellen und Kanten Problemzonen bilden. Bei der Konstruktion derartiger Kreiselpumpen war man daher stets bemüht, solche Probleme zu vermeiden bzw. zu entschärfen. Dies führte allerdings dazu, daß aufgrund einer störende Einflüsse weitgehend ausschaltenden großzügigen Strömungsführung die Pumpengehäuse relativ groß wurden. Dies gilt insbesondere für in Rohrschächten eingesetzte Tauchmotorpumpen mit radialer oder halbaxialer Ausschüttung, deren Fördermedium in die axiale Strömungsrichtung umgelenkt werden muß. Diese Kreiselpumpen bauten radial sehr groß und benötigten daher einen großen Einbaudurchmesser, was wiederum hohe Baukosten für die die Pumpen aufnehmenden Schächte verursachte.

Der Erfindung liegt die Aufgabe zugrunde, einen mit mehreren Leitschaufeln ausgestatteten Leitapparat zu schaffen, der neben der verstopfungsfreien Förderung von mit Beimengungen verunreinigten Flüssigkeiten auch der Forderung nach einer geringen radialen Erstreckung entspricht.

Diese Aufgabe wird erfindungsgemäß gelöst durch die für jede Leitschaufel geltende Kombination folgender Merkmale:
a) die Leitschaufelnase ist stark abgerundet, wobei das Verhältnis des Abrundradius zur Breite der Leitschaufel im Eintrittsbereich des Leitapparates 0,15 bis 0,5 beträgt;
b) der Anstellwinkel der Leitschaufel im Eintrittsbereich des Leitapparates entspricht der Richtung der tangente an die Bahnkurve eines Fluidteilchens in der Förderflüssigkeit; nach dem es das Laufrad der Kreiselpumpe verlassen und bevor es in den Leitapparat eingetreten ist.
c) die Druckseite der Leitschaufel ist um ein solches Maß steiler angestellt als die Saugseite, daß die Leitschaufel stets teillastig angeströmt wird.

Für die Merkmale b und c wird ein Bereich bevorzugt, bei dem der Anstellwinkel α_{S} ≤ 20° und der auf der Druckseite der Leitschaufel gemessene Winkel α_{D} ≥ 50° ist.

Für eine Tauchmotorpumpe in Rohrschachtausführung wird in zweckmäßiger Ausgestaltung der Erfindung vorgeschlagen, daß das Pumpengehäuse einen als Stützkörper ausgebildeten Leitapparat umfaßt, in welchem das radial aus dem Laufrad der Kreiselpumpe abströmende Fördermedium in die axiale Richtung umgelenkt wird.

Anhand eines Ausführungsbeispiels wird die Erfindung näher erläutert. Die Zeichnung zeigt in
- Fig. 1: eine Schnittdarstellung einer in einem rohrschacht angeordneten, von einem Elektromotor angetriebenen Rohrschachtpumpe, und in
- Fig. 2: eine Schnittdarstellung des Leitrades der in der Fig. 1 dargestellten Pumpen.

Das aus einer Kreiselpumpe 1 und einem Elektromotor 2 bestehende Aggregat ist am unteren Ende eines Schachtrohres 3 innerhalb eines nicht dargestellten Behälters angeordnet. Das über eine Welle 4 mit dem Elektromotor 2 verbundene Laufrad 5 der Kreiselpumpe 1 wird von einem Pumpengehäuse 6 umschlossen. Teil des Pumpengehäuses 6 ist ein als Leitapparat 7 ausgebildeter Stützkörper, in dem das vom Laufrad 5 radial abströmende Medium in die axiale Richtung umgelenkt wird, um so über den Rohrschacht 3 nach oben gefördert zu werden.

Der in der Fig. 2 im Schnitt dargestellte Leitapparat 7 ist mit vier Leitschaufeln 8 ausgestattet, die gleichmäßig über den Umfang des Leitapparates 7 verteilt sind. Zwischen jeweils zwei Leitschaufeln 8 wird ein Leitkanal 9 für das Fördermedium gebildet. Jede der Leitschaufeln 8 besitzt eine stark abgerundete Leitschaufelnase 10. Das Verhältnis des Abrundradius r der Leitschaufelnase 10 zur Breite b des Leitkanals 9 (vgl. Fig. 1) beträgt etwa 0,3. Der im Eintrittsbereich des Leitrades 7 gemessene Anstellwinkel α_{S} einer Leitschaufel 8 entspricht der Richtung der Tangente 11 an die Bahnkurve 12 eines Fluidteilchens in der Förderflüssigkeit. Die Druckseite 13 einer Leitschaufel 8 ist steiler angestellt als die Saugseite 14, und zwar um ein solches Maß, daß die Leitschaufel 8 stets teillastig angeströmt wird.

Die vorstehend genannten Merkmale haben die Wirkung, daß in der Förderflüssigkeit enthaltene Beimengungen, auch langfaserige Beimengungen, an den Leitschaufelnasen 10 vorbeigeführt werden, wo sie aufgrund der herrschenden Strömungsverhältnisse keinen Halt für ein etwaiges Anhaften finden. Somit wird das radial aus dem Laufrad 5 abströmende Fördermedium auf kürzestem Wege verstopfungsfrei und verlustarm in die axiale Richtung umgelenkt.

## Patentansprüche

1. Mit mehreren Leitschaufeln (8) ausgestatteter Leitapparat (7) für Kreiselpumpen, welche mit Beimengungen versetzte Flüssigkeiten zu fördern haben, **gekennzeichnet durch** die für jede Leitschaufel (8) geltende Kombination folgender Merkmale:
a) die Leitschaufelnase (10) ist stark abgerundet, wobei das Verhältnis des Abrundradius (r) zur Breite (b) der Leitschaufel (8) im Eintrittsbereich des Leitapparates (7) 0,15 bis 0,5 beträgt;
b) der Anstellwinkel (α_{S}) der Leitschaufel (8) im Eintrittsbereich des Leitapparates (7) entspricht der Richtung der Tangente (11) an die Bahnkurve (12) eines Fluidteilchens in der Förderflüssigkeit, nachdem es das Laufrad (5) der Kreiselpumpe verlassen und bevor es in den Leitapparat (7) eingetreten ist.
c) die Druckseite (13) der Leitschaufel (8) ist um ein solches Maß steiler angestellt als die Saugseite (14), daß die Leitschaufel (8) stets teillastig angeströmt wird.

2. Leitapparat nach Anspruch 1, dadurch gekennzeichnet, daß der Anstellwinkel α_{S} ≤ 20° und der auf der Druckseite der Leitschaufel gemessene Winkel α_{D} ≥ 50° ist.

3. Tauchmotorpumpe in Rohrschachtausführung mit einem Leitapparat nach Anspruch 1, dadurch gekennzeichnet, daß das Pumpengehäuse (6) einen als Stützkörper ausgebildeten Leitapparat (7) umfaßt, in welchem das radial aus dem Laufrad (5) der Kreiselpumpe (1) abströmende Fördermedium in die axiale Richtung umgelenkt wird.

## Claims

1. Guide apparatus (7), fitted with a plurality of guide blades (8), for centrifugal pumps which have to pump liquids containing admixtures, characterized by the combination of the following features which holds for each guide blade (8):
a) the guide blade nose (10) is strongly rounded, the ratio of the rounding radius (r) to the width (b) of the guide blade (8) being 0.15 to 0.5 in the inlet region of the guide apparatus (7);
b) the setting angle (α_{S}) of the guide blade (8) in the inlet region of the guide apparatus (7) corresponds to the direction of the tangent (11) to the trajectory (12) of a fluid particle in the pumped liquid after it has left the impeller (5) of the centrifugal pump and before it has entered the guide apparatus (7), and
c) the pressure side (13) of the guide blade (8) is set steeper than the suction side (14) to such an extent that the guide blade (8) always has an incident flow at part load.

2. Guide apparatus according to Claim 1, characterized in that the setting angle α_{S}≤20°, and the angle α_{D} measured on the pressure side of the guide blade is ≥50°.

3. Submersible motor pump of pipe duct design, having a guide apparatus according to Claim 1, characterized in that the pump housing (6) comprises a guide apparatus (7) which is designed as a support member and in which the pumped medium flowing radially out of the impeller (5) of the centrifugal pump (1) is deflected in the axial direction.

## Revendications

1. Appareil directeur (7) garni de plusieurs aubes directrices (8) pour pompes centrifuges, qui doivent refouler des liquides chargés d'impuretés, caractérisé par la combinaison des caractéristiques suivantes, valable pour chaque aube directrice (8):
a) le nez (10) de l'aube directrice est fortement arrondi, le rapport du rayon de courbure (r) à la largeur (b) de l'aube directrice (8) dans la zone d'entrée de l'appareil directeur (7) valant de 0,15 à 0,5;
b) l'angle d'incidence (α_{S}) de l'aube directrice (8) dans la zone d'entrée de l'appareil directeur (7) correspond à la direction de la tangente (11) à la trajectoire courbe (12) d'une particule de fluide dans le liquide refoulé, après qu'elle ait quitté la roue mobile (5) de la pompe centrifuge et avant qu'elle n'ait pénétré dans l'appareil directeur (7);
c) le côté de pression (13) de l'aube directrice (8) a une incidence plus raide que le côté d'aspiration (14), dans une mesure telle que l'aube directrice (8) soit toujours attaquée en charge partielle.

2. Appareil directeur suivant la revendication 1, caractérisé en ce que l'angle d'incidence α_{S} est ≤ 20° et l'angle mesuré sur le côté de pression de l'aube directrice α_{D} est ≥ 50°.

3. Pompe motorisée à immersion en exécution pour puits tubulaire, avec un appareil directeur suivant la revendication 1, caractérisée en ce que le corps de pompe (6) comprend un appareil directeur (7) constitué par un corps d'appui, dans lequel le fluide refoulé sortant radialement hors de la roue mobile (5) de la pompe centrifuge (1) est dévié en direction axiale.
